# EUROPÄISCHE PATENTSCHRIFT

(11) **EP 1 467 597 B1**
(45) Veröffentlichungstag und Bekanntmachung des Hinweises auf die Patenterteilung: **15.10.2008**
(21) Anmeldenummer: 04008391.7
(22) Anmeldetag: 07.04.2004
(51) Int. Cl.: H05B 3/08

(54) **Heizvorrichtung**
Heating apparatus
Dispositif de chauffage

(30) Priorität: 12.04.2003 DE 10316908
(43) Veröffentlichungstag der Anmeldung: 13.10.2004
(73) Patentinhaber: Eichenauer Heizelemente GmbH & Co. KG, 76870 Kandel (DE); Beru AG, 71636 Ludwigsburg (DE)
(72) Erfinder: Hamburger, Andreas, 76726 Germersheim (DE); Fassbinder, Werner, 76661 Philippsburg (DE)
(74) Vertreter: Lempert, Jost

(56) Entgegenhaltungen:
- EP-A2- 0 901 133
- DE-U1- 20 212 580
- FR-A1- 2 826 829
- US-A- 5 658 479

## Beschreibung

Die Erfindung betrifft eine Heizvorrichtung nach dem Oberbegriff des Anspruchs 1.

Die US 5,658,479 zeigt eine PTC-Heizanordnung, bei der zwar zwei PTC-Elemente elektrisch parallel geschaltet sind, aber jeweils beide gemeinsam auf mindestens einer Seite durch mindestens zwei Kontaktleiter kontaktiert sind, die getrennt zuschaltbar sind. Hierdurch soll die Wärmeabgabe in Übereinstimmung mit den Flächen der gespaltenen Elektroden änderbar sein. Dies mag in geringem Umfange der Fall sein, sicherlich aber nicht proportional zu den Flächen der Elektrodenteile, da der Widerstand zwischen an einer Spannungsquelle anliegenden Elektroden nicht durch die Elektrodenfläche, sondern durch den gesamten Stromweg zwischen diesen und wiederum dieser durch den PTC-Körper selbst bestimmt wird.

Weitere Vorrichtungen sind beispielsweise aus der EP 379 837 A1 oder der EP 340 550 B1 bekannt. In diesen Fällen liegen die elektrischen Heizelemente in einem isolierenden Rahmen, vorzugsweise aus Kunststoff, mit dem fest ein streifenförmiger elektrischer Leiter verbunden oder integriert ist und die Heizelemente direkt kontaktiert. Diese Anordnung ist im ersten Fall in einem Gehäuse aus einem U-förmigen Entnahmeteil, dessen U-Schenkel die andere Seite der Heizelemente direkt kontaktiert und einem auf dem Leiter aufgelegten Isolierstreifen gebildet. In diesem Falle erfolgt das Anpressen mittels auf diesem Gehäuse aufsitzenden Lamellen. Bei der zweitgenannten Druckschrift besteht das Gehäuse aus einem elektrisch leitenden Profilrohr, in das die Kontaktanordnung aus PTC-Elementen, Leiter und auf diesen aufgelegten Isolierstreifen eingelegt und das Gehäuse anschließend verpresst ist. Bei den genannten gattungsgemäßen Heizvorrichtungen können sämtliche Heizelemente nur gemeinsam beaufschlagt werden.

Aus der DE 199 33 013 ist eine Heizvorrichtung mit plattenförmigen Heizelementen bekannt - die in Erstreckungsrichtung der Heizelemente und auch der kontaktierenden Leiter zwei separat schaltbare Heizzonen aufweist. Allerdings sind hierzu die Heizleiter von zwei Stirnseiten der Vorrichtung her zu Kontaktieren oder aber in jeder Heizzone ein Teil der Heizelemente fortzulassen, wodurch die Heizdichte bzw. spezifische Heizleistung in unnötiger Weise reduziert wird.

Der Erfindung liegt daher die Aufgabe zugrunde, eine Heizvorrichtung mit mehreren separat schaltbaren Heizelementen, bei Kontaktierung lediglich von einer Stirnseite der Heizeinrichtung und bei optimaler spezifischer Heizleistung zu schaffen.

Erfindungsgemäß wird die genannte Aufgabe mit einer Heizvorrichtung der eingangs genannten Art gelöst, welche die kennzeichnenden Merkmale des Anspruchs 1 aufweist.

Die Erfindung sieht also vor, dass im wesentlichen parallel und isoliert voneinander mehrere elektrische streifenförmige elektrische Leiter vorgesehen werden, die an einer Seite kontaktierbar sind, wobei der erste Leiter zu mindestens einem ersten Heizelement oder einer ersten Gruppe von Heizelementen führt, ein auf diesem bzw. dieser abgewandten Seite des ersten Leiters parallel zu diesem geführter weiterer Leiter zu mindestens einem zweiten Heizelement oder einer zweiten Gruppe von Heizelementen geführt ist, ein aufdiesem bzw. diesen abgewandten Seite des zweiten Leiters eventuell angeordneter dritter Leiter weitergeführt ist zu mindestens einem dritten Heizelement oder einer dritten Gruppe von Heizelementen usw. und so jeder Leiter gegenüber den weiteren Heizelementen oder Gruppen von Heizelementen elektrisch isoliert ist, als der erste Leiter zu den zweiten und dritten Heizelementen bzw. Gruppen derselben usw.

Die Kontaktierung der Heizelemente durch die Leiter kann dabei direkt oder indirekt erfolgen. Bei direkter Kontaktierung ist/sind der oder die weiteren Leiter außer dem ersten Leiter zu den Heizelementen hin abgekröpft. Eine indirekte Kontaktierung kann über mindestens ein elektrisch leitendes Distanzstück zwischen der Ebene des Leiters und der diesem zugewandten Kontaktfläche des Heizelements oder aber mehrere leitende Distanzstücke bzw. ein Distanzstück und eine Kontaktplatte erfolgen. Weitere bevorzugte Ausgestaltungen der Erfindungen sehen vor, dass Heizelemente, Leiter und ggf. Distanzstücke in dem Gehäuse verpresst angeordnet sind, wobei insbesondere das Gehäuse elektrisch leitend ausgebildet ist und zumindest eine Flachseite des Gehäuses in elektrischem Kontakt mit der dem mindestens einen Leiter abgewandten Flachseite mindestens eines Heizelements steht.

Weitere Vorteile und Merkmale der Erfindung ergeben sich aus den Ansprüchen und aus der nachfolgenden Beschreibung, in der Ausführungsbeispiele der Erfindung unter Bezugnahme auf die Zeichnungen. im einzelnen erläutert sind. Dabei zeigt :
- Fig. 1: eine perspektivische Darstellung eines Heizregisters mit erfindungsgemäßen Heizvorrichtungen;
- Fig. 2: in Seitenansicht die Darstellung zweier erfindungsgemäß erzielbarer Heizzonen des Heizregisters der Fig. 1;
- Fig. 3: eine Seitenansicht einer erfindungsgemäßen Heizvorrichtung;
- Fig. 4: eine vergrößerte Darstellung des Anschlußdetails einer erfindungsgemäßen Vorrichtung;
- Fig. 5: einen Längsschnitt durch eine erste Ausführungsform der erfindungsgemäßen Heizvorrichtung;
- Fig. 6: einen Längsschnitt durch eine andere Ausführungsform der erfindungsgemäßen Heizvorrichtung; und
- Fig. 7: einen Längsschnitt durch eine dritte Ausführungsform der erfindungsgemäßen Heizvorrichtung.

In der Fig. 1 ist ein aus vier erfindungsgemäßen Einzel-Heizvorrichtungen 1 zusammengesetztes Heizregister R perspektivisch dargestellt. Die Einzel-Heizvorrichtungen 1 sind durch Querträger 10 miteinander verbunden. Neben Heizelementen sowie Halte- und Isolierelementen, die in den Fig. 5 bis 7 dargestellt und erläutert sind, finden sich als Profilrohre ausgebildete Gehäuse 2 der erfindungsgemäßen Heizvorrichtung 1 sowie Leiter 5.1, 5.2, die als Flachbleche ausgebildet sind und aus dem Gehäuse 2 herausragen. Der genaue Aufbau und das Zusammenwirken mit den Heizelementen ist ebenfalls weiter unten unter Bezug auf die Fig. 5 bis 7 beschrieben.

Durch die in den Fig. 5 bis 7 detaillierter dargestellte und unter Bezug auf diese Figuren erläuterte Ausgestaltung lassen sich bei einem aus erfindungsgemäßen Heizvorrichtungen 1 gebildeten Heizregister R in der dargestellten Ausführungsform zwei Heizzonen (Zone 1 und Zone 2) schaffen, wie sie in der Fig. 2 dargestellt sind, die getrennt voneinander schaltbar sind, so dass also entweder nur die Zone 1 beheizt wird oder nur die Zone 2 oder aber beide Zonen.

Die Fig. 3 zeigt eine Draufsicht auf eine erfindungsgemäße Heizvorrichtung 1 mit dem Gehäuse 2 sowie den aus diesem herausragenden Leitern 5.1 und 5.2. Eine vergrößerte Darstellung des Endbereichs einer Heizvorrichtung 1 bzw. des Details A der Fig. 2 ist in der Fig. 4 dargestellt.

Die erfindungsgemäße Heizvorrichtung 1 weist ein Gehäuse 2 auf, dessen Material gut wärmeübertragend ist und vorzugsweise aus Metall besteht. Das Gehäuse 2 kann ein Rohr, vorzugsweise ein Profilrohr, mit an den inneren Aufbau 3 der Vorrichtung angepassten Querschnitt sein. Obere und untere Fläche sind vorzugsweise nach innen hin gegen den inneren Aufbau 3 der Vorrichtung konvex (nach außen hin konkav) verpresst.

Der innere Aufbau 3 der erfindungsgemäßen Heizvorrichtung 1 weist - im dargestellten Ausführungsbeispiel von unten nach oben gesehen - zunächst einen Isolierstreifen 4 auf, der auf einer unteren Deckfläche 2a des Gehäuses 2 innerhalb desselben aufliegt. Von einer Stirnseite 2c des Gehäuses erstreckt sich ein streifenförmiger elektrischer Leiter 5.2 mit aus dem Gehäuse 2 herausragendem Ende 5.2a.

Mit Abstand zu dem Leiter 5.2 - im dargestellten Ausführungsbeispiel oberhalb desselben - sind zwei plattenförmige keramische Heizelemente 6.1 und 6.2 vorgesehen, die mit einer Flachseite 6.1a, 6.2a direkt an der oberen Deckfläche 2b des Gehäuses anliegen. Auf seiner der Deckwand 2b abgewandten (unteren) Fläche 6.1b wird das ersten Heizelement 6.1 durch einen weiteren streifenförmigen elektrischen Leiter 5.1 kontaktiert, der mit seinem Ende 5.1a an der gleichen Seite aus dem Gehäuse 1 herausgeführt ist, wie der elektrische Leiter 5.2. Zur Isolierung der beiden Leiter 5.1 und 5.2 sowie zur Überbrückung des Abstandes zwischen diesen ist zwischen diesen im Bereich des Heizelements 6.1 ein isolierendes Distanzstück 7.1 vorgesehen.

Im Bereich des zweiten Heizelements 6.2 sind zwischen diesem und dem zweiten elektrischen Leiter 5.2 im dargestellten Ausführungsbeispiel eine Kontaktplatte 5.3 und ein elektrisch leitendes Distanzstück 7.2 vorgesehen. Die Stirnseiten des Gehäuses können vergossen sein, wobei, wie gesagt, die beiden Leiter 5.1 und 5.2 mit ihren Enden 5.1a und 5.2a an der Stirnseite des Gehäuses aus diesem herausgeführt sind.

Damit können das erste Heizelement 6.1 und das zweite Heizelement 6.2 von einer einzigen Stirnseite des Gehäuses 2 her separat mit Spannung beaufschlagt und so erhitzt werden. Statt eines ersten Elements 6.1 und eines zweiten Heizelements 6.2 - wie sie der Übersichtlichkeit halber lediglich in der Zeichnung dargestellt sind - können auch mehrere erste Heizelemente 6.1 und mehrere zweite Heizelemente 6.2 vorgesehen sein, die in gleicher Weise separat kontaktiert und mit Spannung beaufschlagt werden können. Es können auch mehr als zwei separat kontaktierte und mit Spannung beaufschlagbare einzelnen Heizelement oder mehrere entsprechende Gruppen von Heizelementen (beispielsweise drei oder mehr) vorgesehen sein, wobei hierzu beispielsweise auf der den Heizelementen abgewandten Seite des zweiten Leiters 5.2 ein dritter Heizleiter an der Anschlussseite (bei 5.1a, 5.2a) isoliert innerhalb des Gehäuses 2 hindurchgeführt ist und auf der der Anschlussseite abgewandten Seite mit ein oder mehreren Heizelementen in elektrisch leitendem Kontakt steht.

Sowohl der Leiter 5.1 als auch die Kontaktplatte 5.3 sind in einem mittleren Freiraum eines Rahmens 8 gehalten, wobei insbesondere die Leiter beispielsweise in den Rahmen 8 eingespritzt oder von diesem umgespritzt sein können un d der Rahmen 8 den Leiter 5.1 und die Kontaktplatte 5.3 in senkrechter Richtung zu deren Flachseiten überragt und in derart auch die Heizelemente 6.1 und 6.2 sowie Distanzstücke 7.1 und 7.2 umfasst und positioniert.

Auch der weitere Leiter 5.2 kann in einen solchen Rahmen eingefasst sein.

Der Aufbau der Heizvorrichtungen 1 der Figuren 6 und 7 ist grundsätzlich ähnlich und im Bereich des ersten Heizelements 6.1 identisch dem Aufbau des Heizkörpers der Fig. 5. Die Ausgestaltung der Fig. 6 unterscheidet sich von der Ausgestaltung der Fig. 5 dadurch, dass der zweite Leiter 5.2 im Bereich des zweiten Heizelements 6.2 zum Heizelement 6.2 hin abgekröpft ist, so dass nur ein Distanzstück 7.2' zwischen dem abgekröpften Bereich 5.2b des zweiten Heizleiters 5.2 und des Isolierstreifen 4 vorgesehen sein muss, wobei das Distanzstück 7.2' leitend oder nichtleitend sein kann, vorzugsweise nichtleitend. Bevorzugt kann das Distanzstück 7.2' mit dem Isolierstreifen 4 auch eine bauliche Einheit bilden und aus einem Stück, beispielsweise aus gespritzter Keramik, hergestellt sein. Vorteilhaft ist hier eine weitere Reduzierung der Einzelteile.

Bei der Ausgestaltung der Fig. 7 ist die Kontaktplatte 5.3 und das elektrisch leitende Distanzstück 7.2 aus Fig. 5 durch ein einstückiges elektrisch leitendes Distanzstück 7.2" ersetzt, das ebenfalls in den Halterahmen 8 eingespritzt sein kann. Diese sich dadurch ergebende Ausgestaltung ist besonders bevorzugt, da sie die Vorteile einer Reduzierung von Einzelteilen mit einer einfachen Realisierung bei der Herstellung vereint.

### Bezugszeichenliste

- 1: Heizvorrichtung
- 2: Gehäuse
- 2a: Deckfläche
- 2b: Deckfläche
- 2c: Stirnseite
- 3: Aufbau
- 4: Isolierstreifen
- 5.1, 5.2: Leiter
- 5.1a: Leiterende
- 5.2a: Leiterende
- 5.2b: abgekröpfter Bereich von (5.2)
- 5.3: Kontaktplatte
- 6.1: Heizelement
- 6.2: Heizelement
- 6.1a: Flachseite
- 6.2a: Flachseite
- 7.1: Distanzstück (isolierend)
- 7.2: Distanzstück (leitend)
- 7.2': Distanzstück (leitend oder isolierend)
- 7.2": Distanzstück (leitend)
- 8: Rahmen
- 10: Träger
- Detail: A
- R: Heizregister

## Patentansprüche

1. Heizvorrichtung mit mindestens zwei plattenförmigen Keramik-Heizelementen (6.1, 6.2), die auf gegenüberliegenden Flachseiten elektrisch kontaktiert sind, wobei auf mindestens einer ersten Seite mindestens ein flacher elektrischer Leiter vorgesehen ist, auf einer der ersten Seite abgewandten zweiten Seite der Heizelemente (6.1, 6.2) mindestens zwei weitere Leiter (5.1, 5.2) elektrisch voneinander isoliert angeordnet sind, **dadurch gekennzeichnet, dass** mindestens einer der auf der zweiten Seite vorgesehene Leiter (5.1) mit einem ersten Heizelement (6.1) oder einer ersten Gruppe von Heizelementen verbunden ist, mindestens ein auf der zweiten Seite vorgesehener Leiter (5.2) mit einem zweiten Heizelement (6.2) oder einer zweiten Gruppe von Heizelementen verbunden ist und jeder der Leiter (5.1, 5.2) gegenüber den anderen Heizelementen (6.1, 6.2) oder der weiteren Gruppe von Heizelementen elektrisch isoliert ist.

2. Vorrichtung nach Anspruch 1, **dadurch gekennzeichnet, dass** mindestens ein Leiter (5.1, 5.2) direkt mit einem Heizelement (6.1, 6.2) in Kontakt steht.

3. Vorrichtung nach Anspruch 1 oder 2, **dadurch gekennzeichnet, dass** mindestens ein Leiter (5.1, 5.2) indirekt mit einem Heizelement (6.2) in Kontakt steht.

4. Vorrichtung nach Anspruch 3, **dadurch gekennzeichnet, dass** mindestens ein Leiter (5.2) über mindestens ein elektrisch leitendes Distanzstück (7.2, 7.2") mit mindestens einem Heizelement (6.2) in Kontakt steht.

5. Vorrichtung nach Anspruch 4, **dadurch gekennzeichnet, dass** mindestens ein Leiter (5.2) über mindestens ein elektrisch leitendes Distanzstück (7.2) sowie eine Kontaktplatte (5.3) mit einem Heizelement in Kontakt steht.

6. Vorrichtung nach einem der Ansprüche 1 bis 5, **dadurch gekennzeichnet, dass** mindestens ein elektrischer Leiter (5.1, 5.2) und/oder eine elektrisch leitende Kontaktplatte (5.3) an ihrem Umfang durch mindestens einen isolierenden Rahmen (8) gehalten sind.

7. Vorrichtung nach einem der Ansprüche 1 bis 6, **dadurch gekennzeichnet, dass** mindestens ein elektrischer Leiter (5.1, 5.2) und/oder ein elektrisch leitendes Distanzstück (7.2, 7.2") an ihrem Umfang durch mindestens einen isolierenden Rahmen (8) gehalten sind.

8. Vorrichtung nach einem der vorangehenden Ansprüche, **dadurch gekennzeichnet, dass** zwei Leiter (5.1, 5.2) durch zumindest ein zwischen ihnen angeordnetes isolierendes Distanzstück (7.1) voneinander elektrisch isoliert sind.

9. Vorrichtung nach einem der vorangehenden Ansprüche, **dadurch gekennzeichnet, dass** mindestens ein Leiter (5.2) einen zu mindestens einem Heizelement hin abgekröpften Bereich (5.2b) aufweist.

10. Vorrichtung nach einem der vorangehenden Ansprüche, **dadurch gekennzeichnet, dass** die mindestens zwei elektrischen Leiter (5.1, 5.2) lediglich von einer Stirnseite (2c) des Gehäuses (2) her kontaktiert werden.

11. Vorrichtung nach einem der vorangehenden Ansprüche, **dadurch gekennzeichnet, dass** Heizelemente (6.1, 6.2) und Leiter (5.1, 5.2) sowie ggf. Distanzstücke (7.1, 7.2, 7.2', 7.2") in einem Gehäuse (2) angeordnet sind.

12. Vorrichtung nach Anspruch 11, **dadurch gekennzeichnet, dass** Heizelemente (6.1, 6.2), Leiter (5.1, 5.2) und ggf. Distanzstücke (7.1, 7.2, 7.2',7.2'') in dem Gehäuse (2) verpresst angeordnet sind.

13. Vorrichtung nach Anspruch 10 oder 11, **dadurch gekennzeichnet, dass** das Gehäuse (2) elektrisch leitend ausgebildet ist und zumindest eine Flachseite des Gehäuses (2) in elektrischem Kontakt mit der dem mindestens einen Leiter (5.1, 5.2) abgewandten Flachseite mindestens eines Heizelements (6.1, 6.2) steht.

14. Vorrichtung nach einem der vorangehenden Ansprüche, **dadurch gekennzeichnet, dass** mindestens einer der elektrischen Leiter (5.1, 5.2) und/oder ein elektrisch leitendes Distanzstück (7.2) von einem isolierenden Halterahmen für die Heizelemente (6.1, 6.2) umspritzt ist.

15. Verfahren zum Herstellen einer Heizvorrichtung nach einem der vorangehenden Ansprüche, **dadurch gekennzeichnet, dass** zunächst mindestens ein elektrischer Leiter (5.1, 5.2) und/oder ein elektrisch leitendes Distanzstück (7.2) mit einem isolierenden Halterahmen für die Heizelemente (6.1, 6.2) umspritzt wird.

## Claims

1. A heating device with at least two plate-shaped ceramic heating elements (6.1, 6.2), which are electrically contacted on opposite flat sides, wherein at least one flat electrical conductor is provided and at least two further conductors (5.1, 5.2) are arranged electrically insulated from each other on the second side of the heating element (6.1, 6.2) facing away from the first side, **characterized in that** at least one of the conductors (5.1) provided on the second side is connected to a first heating element (6.1) or a first group of heating elements, **in that** at least one conductor (5.2) provided on the second side is connected to a second heating element (6.2) or a second group of heating elements, and **in that** each of conductions (5.1, 5.2) is electrically insulated from the other heating element (6.1, 6.2) or the further group of heating elements.

2. Device according to claim 1, wherein at least one conductor (5.1, 5.2) is in direct contact with a heating element (6.1, 6.2).

3. Device according to claim 1 or 2, wherein at least one conductor (5.1, 5.2) is in indirect contact with a heating element.

4. Device according to claim 3, wherein at least one conductor (5.2) is in contact via at least one electrically conductive spacer (7.2, 7.2'') with at least one heating element (6.2).

5. Device according to claim 4, wherein at least one conductor (5.2) is in contact via at least one electrically conductive spacer (7.2) and a contact plate with a heating element (5.3).

6. Device according to one of the claims 1 to 5, wherein at least one electrical conductor (5.1, 5.2) and/or electrically conductive contact plate (5.3) are circumferentially held by at least one insulating frame (8).

7. Device according to one of the claims 1 to 6, wherein at least one electrical conductor (5.1, 5.2) and/or an electrically conductive spacer (7.2, 7.2'') are circumferentially held by at least one insulating frame (8).

8. Device according to any one of the preceding claims, wherein two conductors (5.1, 5.2) are electrically insulated against one another by at least one insulating spacer (7.1) located between them.

9. Device according to any one of the preceding claims, wherein at least one conductor (5.2) has an area offset to at least one heating element (5.2b).

10. Device according to claim 1, wherein the at least two electrical conductors (5.1, 5.2) are contacted solely from one front side (2c) of the casing (2).

11. Device according to any one of the preceding claims, wherein heating elements (6.1, 6.2) and conductors (5.1, 5.2), together with optionally spacers (7.1, 7.2, 7.2', 7.2'')are placed in a casing (2).

12. Device according to claim 11, wherein heating elements (6.1, 6.2), conductors (5.1, 5.2) and optionally spacers (7.1, 7.2, 7.2', 7.2'')are pressed in the casing (2).

13. Device according to claim 10 or 11, wherein the casing (2) has an electrically conductive construction and at least one flat side of the casing (2) is in electrical contact with the flat side of at least one heating element (6.1, 6.2) remote from the at least one conductor (5.1, 5.2).

14. Device according to any one of the preceding claims, wherein at least one of the electrical conductors (5.1, 5.2) and/or an electrically conductive spacer (7.2) is injection-moulded around by an insulating holding frame for the heating elements (6.1, 6.2).

15. Method for the manufacture of a heating device according to any one of the preceding claims, wherein initially at least one electrical conductor (5.1, 5.2) and/or an electrically conductive spacer (7,2) is injection-moulded around with an insulating holding frame for the heating elements (6.1, 6.2).

## Revendications

1. Dispositif chauffant doté d'au moins deux éléments chauffants (6.1, 6.2) en céramique en forme de plaque en contact électrique sur deux surfaces planes opposées, au moins un conducteur électrique étant prévu sur au moins un premier côté, au moins deux conducteurs (5.1, 5.2) supplémentaires étant disposés de façon isolée l'un par rapport à l'autre sur un second côté opposé au premier côté des éléments chauffants (6.1, 6.2), **caractérisé en ce qu'**au moins un des conducteurs (5.1) prévu sur le second côté est relié à un premier élément chauffant (6.1) ou à un premier groupe d'éléments chauffants, **en ce qu'**au moins un conducteur (5.2) prévu sur le second côté est relié à un second élément chauffant (6.2) ou à un second groupe d'éléments chauffants et **en ce que** chacun des conducteurs (5.1, 5.2) est isolé électriquement par rapport aux autres éléments chauffants (6.1, 6.2) ou au groupe supplémentaire d'éléments chauffants.

2. Dispositif selon la revendication 1, **caractérisé en ce qu'**au moins un conducteur (5.1, 5.2) est en contact direct avec un élément chauffant (6.1, 6.2).

3. Dispositif selon la revendication 1 ou 2, **caractérisé en ce qu'**au moins un conducteur (5.1, 5.2) est en contact indirect avec un élément chauffant (6.2).

4. Dispositif selon la revendication 3, **caractérisé en ce qu'**au moins un conducteur (5.2) est en contact avec au moins un élément chauffant (6.2) par l'intermédiaire d'au moins une pièce d'écartement (7.2, 7.2") électriquement conductrice.

5. Dispositif selon la revendication 4, **caractérisé en ce qu'**au moins un conducteur (5.2) est en contact avec un élément chauffant par l'intermédiaire d'au moins une pièce d'écartement (7.2) électriquement conductrice ainsi que d'une plaque de contact (5.3).

6. Dispositif selon l'une quelconque des revendications 1 à 5, **caractérisé en ce qu'**au moins un conducteur électrique (5.1, 5.2) et/ou une plaque de contact (5.3) électriquement conductrice sont maintenus au niveau de leur périphérie par au moins un cadre (8) insolant.

7. Dispositif selon l'une quelconque des revendications 1 à 6, **caractérisé en ce qu'**au moins un conducteur (5.1, 5.2) électrique et/ou une pièce d'écartement (7.2, 7.2") électriquement conductrice sont maintenus au niveau de leur périphérie par au moins un cadre (8) isolant.

8. Dispositif selon l'une quelconque des revendications précédentes, **caractérisé en ce que** deux conducteurs (5.1, 5.2) sont isolés électriquement l'un par rapport à l'autre par au moins une pièce d'écartement (7.1) isolante disposée entre eux.

9. Dispositif selon l'une quelconque des revendications précédentes, **caractérisé en ce qu'**au moins un conducteur (5.2) comporte une zone (5.2b) coudée à angle droit en direction d'au moins un élément chauffant.

10. Dispositif selon l'une quelconque des revendications précédentes, **caractérisé en ce que** les deux conducteurs (5.1, 5.2) électriques au moins ne peuvent être contactés que par un côté avant (2c) du boîtier (2).

11. Dispositif selon l'une quelconque des revendications précédentes, **caractérisé en ce que** les éléments chauffants (6.1, 6.2) et les conducteurs (5.1, 5.2) ainsi que le cas échéant les pièces d'écartement (7.1, 7.2, 7.2', 7.2") sont disposés dans un boîtier (2).

12. Dispositif selon la revendication 11, **caractérisé en ce que** les éléments chauffants (6.1, 6.2), les conducteurs (5.1, 5.2) et le cas échéant les pièces d'écartement (7.1, 7.2, 7.2', 7.2") sont disposés de façon comprimée dans le boîtier (2).

13. Dispositif selon la revendication 10 ou 11, **caractérisé en ce que** le boîtier (2) est réalisé de façon électriquement conductrice et **en ce qu'**au moins une surface plane du boîtier (2) est en contact électrique avec la surface plane opposée à ou aux conducteurs (5.1, 5.2) d'un élément chauffant (6.1, 6.2).

14. Dispositif selon l'une quelconque des revendications précédentes, **caractérisé en ce qu'**au moins un des conducteurs électriques (5.1, 5.2) et/ou une pièce d'écartement (7.2) électriquement conductrice est extrudé d'un cadre isolant de maintien des éléments chauffants (6.1, 6.2).

15. Procédé de fabrication d'un dispositif chauffant selon !'une quelconque des revendications précédentes, **caractérisé en ce que** d'abord, au moins un conducteur électrique (5.1, 5.2) et/ou une pièce d'écartement (7.2) électriquement conductrice est extrudé avec un cadre isolant de maintien des éléments chauffants (6.1, 6.2).
